# EUROPÄISCHE PATENTSCHRIFT

(11) **EP 0 152 079 B1**
(45) Veröffentlichungstag und Bekanntmachung des Hinweises auf die Patenterteilung: **10.05.1989**
(21) Anmeldenummer: 85101362.3
(22) Anmeldetag: 08.02.1985
(51) Int. Cl.: E04F 11/16

(54) **Beleuchtbares Stufenkantenprofil**
Illuminated stair nosing
Profil éclairé de protection des bords de marche

(30) Priorität: 10.02.1984 DE 3404813
(43) Veröffentlichungstag der Anmeldung: 21.08.1985
(73) Patentinhaber: Winter, Rolf, D-83358 Seebruck (DE)
(72) Erfinder: Winter, Rolf, D-83358 Seebruck (DE)
(74) Vertreter: Flach, Dieter Rolf Paul, Dipl.-Phys.

(56) Entgegenhaltungen:
- DE-U- 1 713 040
- GB-A- 2 099 036
- GB-A- 2 115 451

## Beschreibung

Die Erfindung bezieht sich auf ein beleuchtbares Stufenkantenprofil mit einer an der Stufenkante einer Treppenstufe befestigbaren Profilschiene aus Metall, Kunststoff oder einem anderen besonders harten und widerstandsfähigen Material, welche in einem Querschnittsbereich unterhalb des Niveaus der Auftrittfläche der Stufe mit einer längslaufenden Ausnehmung versehen ist, die mindestens abschnittsweise zur freien Umgebung hin in einer Richtung mit Horizontalkomponente freiliegt, mit transparenten Abdeckmitteln zur Abdeckung der freiliegenden Bereiche der längslaufenden Ausnehmung und mit einer in der Ausnehmung hinter den Abdeckmitteln vorgesehenen, sich über die Stufenkantenlänge erstreckenden Beleuchtungsvorrichtung.

Bei einem aus der GB-A-2 115 451 bekannten Stufenkantenprofil dieser Art hat die Profilschiene etwa winkelförmigen Querschnitt und weist an ihrem in der Gebrauchslage vertikalen Schenkel eine im Querschnitt etwa quadratische Profilnut auf, in die ein Hohlprofilstab aus transparentem Kunststoff eingeschoben ist, der wiederum in seinem Hohlraum eine Anordnung von Längszuleitungsdrähten aufgereihten Miniaturlampen aufweist. Diese Miniaturlampen sind beispielsweise an eine Spannung von 12 Volt oder 24 Volt anschließbar, derart, daß die Stufenkanten einer Treppe durch Lichtstreifen markiert sind. Der transparente Hohlprofilstab ist in der Nut der Pofilschiene durch kleine Querschnittsvorsprünge an den zueinander parallelen Nutwänden gesichert.

Aus der GB-A-2 099 036 ist ebenfalls ein Stufenkantenprofil aus Metall oder Kunststoff der eingangs beschriebenen Art bekannt, das weitgehend ähnlich zu dem oben abgehandelten und aus der GB-OS-2 115 451 bekannten Stufenkantenprofil ausgebildet ist. Allerdings ist im vorliegenden Fall die Profilform einstückig ausgebildet. Die Ausnehmung zur Aufnahme der Beleuchtungselemente ist im Querschnitt durch den vertikalen Schenkel zumindest annähernd rechteckförmig geformt.

Nachdem bei den bekannten Stufenkantenprofilen die freiliegende Oberfläche des transparenten Hohlprofilstabes in einer Vertikalebene liegt und diese Vertikalebene auch die vordere Begrenzung des Vertikalschenkels der Profile bildet, kann die Beleuchtungsvorrichtung bzw. das von ihr ausgehende Licht bei den bekannten Stufenkantenprofilen nur von einer die betreffende Treppe von unten nach oben gehenden Person gesehen werden.

Durch die Erfindung soll die Aufgabe gelöst werden, ein beleuchtbares Stufenkantenprofil der eingangs beschriebenen Art so auszugestalten, daß sowohl für eine die betreffende Treppe von unten nach oben beschreitenden Person als auch für eine Person, welche die Treppe hinabgeht, die Stufenkanten durch einen Lichtstreifen oder durch ein Lichtband markiert erscheinen.

Diese Aufgabe wird erfindungsgemäß dadurch gelöst, daß die Oberfläche der erwähnten Abdeckmittel so angeordnet ist, daß mindestens einige Punkte dieser Oberfläche von dem Raum aus sichbar sind, der über der Auftrittflächen-Horizontalebene gelegen ist und nach vorne treppab blickend von einer Vertikalebene durch die vordere Begrenzung der Auftrittfläche begrenzt ist.

Es zeigt sich also, daß es zur Erfüllung der zuvor angegebenen Aufgabe nicht notwendig ist, ein Stufenkantenprofil mit einer weiteren Beleuchtungsvorrichtung auszurüsten, die von Abdeckmitteln abgedeckt sind, die praktisch in der Auftrittfläche der betreffenden Stufe gelegen sind und damit der Verschmutzung und Abnützung oder Beschädigung durch die Verkehrsbelastung ausgesetzt sind. Vielmehr wird erfindungsgemäß erreicht, daß ein- und dieselben Abdeckmittel bzw. ein- und dieselbe Beleuchtungvorrichtung sowohl von einer treppauf gehenden als auch von einer treppab gehenden Person gesehen werden kann, wobei sich eine sehr einfache Konstruktion beibehalten läßt.

Vorteilhafte Ausgestaltungen und Weiterbildungen des erfindungsgemäßen Stufenkantenprofils sind im übrigen Gegenstand der dem anliegenden Anspruch 1 nachgeordneten Ansprüche, deren Inhalt hierdurch ausdrücklich zum Bestandteil der Beschreibung gemacht wird, ohne an dieser Stelle den Wortlaut zu wiederholen.

Nachfolgend werden einige Ausführungsbeispiele unter Bezugnahme auf die Zeichnung näher erläutert. Es stellen dar:
Fig. 1 eine schematische perspektivische Ansicht eines Teils einer Treppenstufe mit einem daran befestigten beleuchtbaren Stufenkantenprofil gemäß einer bevorzugten Ausführungsform,
Fig. 2 eine Figur 1 ähnliche Darstellung einer anderen Ausführungsform eines Stufenkantenprofils an der Stufenkante einer Treppenstufe,
Fig. 3 eine perspektivische Darstellung einer wiederum anderen Ausführungsform eines beleuchtbaren Stufenkantenprofils und
Fig. 4 eine perspektivische Darstellung eines kurzen Abschnittes einer nochmals anderen Ausbildung eines Stufenkantenpröfils der hier vorgeschlagenen Art.

In Figur 1 ist eine Steintreppenstufe mit 1 bezeichnet und in einem die Stufenkante 2 enthaltenden Ausschnitt perspektivisch dargestellt. Im Bereich der Stufenkante 2 ist ein Stufenkantenprofil beispielsweise mittels nicht dargestellter Schrauben befestigt. Das Stufenkantenprofil enthält eine Metallprofilschiene 3, deren Horizontalschenkel 4 etwa in der Ebene der horizontalen Auftrittfläche der Treppenstufe 1 gelegen ist, während ein Vertikalschenkel 5 sich mit einer Profilnase gegen die vertikale Stirnfläche der Treppenstufe 1 abstützt und in einem Querschnittsbereich größerer Stärke im Niveau unterhalb der horizontalen Auftrittfläche mit einer Ausnehmung z. B. einer im Querschnitt etwa quadratischen längslaufenden Nut 6 versehen ist, deren seitliche Profilwände und damit deren allgemeine Öffnungsrichtung gegenüber der Vertikalen um 30° nach vorne geneigt sind bzw. ist, wobei in der Beschreibung und den Ansprüchen "nach vorne" stets "treppab blickend" bedeutet.

In die Nut 6 der Metallprofilschiene 3 ist ein Abdeckmittel z. B. ein Hohlprofilstab 7 aus transparentem Kunststoff eingeschoben, wobei sich im Innenraum des Hohlprofilstabes eine Beleuchtungsvorrichtung in Gestalt einer Anzahl längs der Zuleitungen 8 und 9 aufgereihter Miniaturlampen befindet. Die Zuleitungen 8 und 9 sind mit einer Niederspannungsquelle von 12 Volt oder 24 Volt über in den Zeichnungen nicht gezeigte Schaltmittel verbunden. Zur Speisung der Beleuchtungsvorrichtungen in den Stufenkantenprofilen der Stufen einer Treppe kann auch ein Notstromaggregat eingesetzt werden.

Der transparente Hohlprofilstab 7 ist in der Nut 6 durch kleine Profilvorsprünge an den oberen Enden der Nutseitenwände gesichert. Die transparente Kunststoffoberfläche des transparenten Hohlprofilstabs 7 liegt in ihrer Gesamtheit unterhalb der Auftrittflächen-Horizontalebene und ist damit vor Abrieb und Beschädigung weitgehend geschützt. Aufgrund der Neigung der freiliegenden Oberfläche des transparenten Hohlprofilstabes 7 sind die Punkte dieser Oberfläche, welche insbesondere bei einer zweckmäßigen Profilierung zur Erhöhung der Streuung des von der Beleuchtungsvorrichtung ausgehenden Lichtes als Punkte einer Lichtquelle selbst zu betrachten sind, nicht nur für eine treppauf gehende Person von vorne her sichtbar, sondern sind, wie in Figur 1 durch ein strichpunktiert schraffiertes Feld in der Zeichenebene angedeutet ist, auch aus einem Raum zu sehen, der über der Aufttrittflächen-Horizontalebene gelegen ist und nach vorne treppab blickend von einer Vertikalebene begrenzt ist, die durch die vordere Begrenzung der Auftrittfläche geht. Die Spur dieser Ebene in der Zeichenebene ist durch die strichpunktierte Linie 10 gekennzeichnet, während die Spur der Auftrittfläche-Horizontalebene in der Zeichenebene durch die strichpunktierte Linie 11 angedeutet ist. Von einem theoretischen Blickpunkt 12 aus kann also ein Betrachter beliebige Punkte auf der freiliegenden Oberfläche des transparenten Hohlprofilstabes 7 sehen, so daß die Stufenkante bei Einschaltung der Beleuchtungsvorrichtung auch für die treppab gehende Person von einem Lichtstreifen markiert erscheint.

Die Ausführungsform nach Figur 2 unterscheidet sich von der Ausführungsform nach Figur 1 dadurch, daß der transparente Hohlprofilstab 7 im wesentlichen ovalen Querschnitt hat und in eine entsprechende Nut des Vertikalschenkels 5 der Metallprofilschiene 3 eingeschoben ist. Die über die Nutöffnung der Metallprofilschiene freiliegende Wand des transparenten Hohlprofilstabes 7 ist bei dem Stufenkantenprofil nach Figur 2 als längslaufende Zylinder-Zerstreuungslinse ausgebildet, welche das Licht, das von der Beleuchtungsvorrichtung im Inneren des transparenten Hohlprofilstabes ausgeht, in den Bereich in Richtung treppaufwärts als auch in den Bereich in Richtung treppabwärts lenkt. In Abwandlung der Ausführungsform nach Figur 2 können die Metallprofilschiene 3 im Bereich der Nutöffnung und der transparente Hohlprofilstab 7 so geformt sein, daß sich ein steter gekrümmter Übergang von der metallischen Oberfläche des Horizontalschenkels 4 nach abwärts über die Oberfläche des transparenten Hohlprofilstabes zu dem jeweils unteren, die Nut 6 begrenzenden Profilteil ergibt und Rillen oder Vertiefungen vermieden werden, in denen sich Schmutz absetzen kann.

Bezüglich des Bereiches, in dem von einem Punkt 12 aus die Oberfläche des transparenten Hohlprofilstabes sichtbar ist, liegen die Verhältnisse bei der Ausführungsform nach Figur 2 ähnlich wie bei der Ausführungsform nach Figur 1.

Figur 3 zeigt eine Ausführungsform, bei der demgegenüber die Öffnungsrichtung der Nut 6 im Gegensatz zu der Anordnung nach Figur 1 gegenüber der Vertikalen um 60° geneigt ist, diese Richtung also eine sehr starke Horizontalkomponente besitzt. Dies hat zur Folge, daß der in Figur 3 strichpunktiert schraffierte Bereich, in dem von einem Punkt 12 aus Oberflächenteile des transparenten Hohlprofilstabes 7 sichtbar sind, vergleichsweise schmal und steil ist, was jedoch in vielen Fällen, insbesondere bei kurzen Treppen, ausreichen kann. Der Vorteil der Ausführungsform nach Figur 3 ist jedoch bezüglich der Orientierung der Nut zur Aufnahme des Hohlprofilstabes 7 der bessere Schutz der Oberfläche des transparenten Hohlprofilstabes vor Verschmutzung, Beschädigung und Abrieb, da die vergleichsweise empfindliche Oberfläche des transparenten Kunststoffes des Hohlprofilstabes 7 nahezu vollständig unter dem die Nut 6 nach oben begrenzenden Metallprofilflansch gelegen ist.

Handelt es sich bei der betreffenden Treppe um einen nicht starker Verschmutzung ausgesetzten Bereich, so können nach oben weisende Oberflächenbereiche des aus transparentem Kunststoff bestehenden Hohlprofilstabes 7 über zusätzliche, längs der Stufenkante nebeneinanderliegende Durchbrüche 13 freigelegt sein, die sich zur Auftrittfläche hin nach oben öffnen und von der treppab gehenden Person als eine Reihe von Lichtpunkten wahrgenommen werden.

Ein ähnlicher Eindruck entsteht nicht nur für die treppab gehende Person, sondern auch für die treppauf gehende Person bei Verwendung eines Stufenkantenprofils nach Figur 4, bei welchem die Metallprofilschiene 3 im wesentlichen winkelförmigen Querschnitt aufweist und im Eckenbereich mit einer parallel zur Stufenkante verlaufenden Bohrung versehen ist, durch die ein im Querschnitt kreisringförmiger transparenter Hohlprofilstab 7 geschoben ist. In Radialebenen zur Achse der genannten Bohrung gelegen sind längs der Stufenkante nebeneinanderliegend Schrägeinschnitte in der aus Figur 4 ersichtlichen Weise in der Metallprofilschiene 3 vorgesehen, welche auf die längslaufende Bohrung treffen und Teile der Oberfläche des transparenten Hohlprofilstabes 7 freilegen, wobei diese Teile durch die Schrägeinschnitte für den treppauf schreitenden Betrachter und den treppab schreitenden Betrachter freigelegt und bei Einschaltung der Beleuchtungsvorrichtung als Lichtquellen wahrgenommen werden. Die Tiefe der in Figur 4 mit 15 bezeichneten Schrägeinschnitte ist so gewählt, daß ein Absetzen von Schmutz zwischen der Oberfläche des Hohlprofilstabes 7 und dem Grund der Einschnitte 15 vermieden wird.

Es sei noch erwähnt, daß bei den Ausführungsformen nach Figur 1 und 2 die Abdeckmittel in entsprechender Abwandlung auch die Gestalt einer transparenten Kunststoffleiste haben können, unterhalb welcher sich die Beleuchtungsvorrichtung in der Profilnut der Metallprofilschiene 3 befindet und unmittelbar in diese Profilnut eingelegt ist. Anstelle der ein- und ausschaltbaren Beleuchtungsvorrichtung kann auch eine Leuchtstoffüllung in bestimmten Fällen eine ausreichende Markierung der Stufenkante wirken. Der Leuchtstoff kann entweder in dem Hohlraum des Hohlprofilstabs oder aber in einer Fülleiste für die Profilnut selbst vorgesehen sein.

Schließlich sei noch darauf hingewiesen, daß die Metallprofilschiene auch durch eine Kunststoffschiene aus besonders hartem und widerstandsfähigem Kunststoff ersetzt werden kann, welcher nicht transparent zu sein braucht. In diesem Sinne kommt dem Wort "Metallschiene" in dem vorliegenden Text eine allgemeinere Bedeutung zu.

## Patentansprüche

1. Beleuchtbares Stufenkantenprofil mit einer an der Stufenkante (2) einer Treppenstufe (1) befestigbaren Profilschiene (3) aus Metall, Kunststoff oder einem anderen besonders harten und widerstandsfähigen Material, welche in einem Querschnittsbereich unterhalb des Niveaus der Auftrittfläche der Stufe mit einer längslaufenden Ausnehmung (6) versehen ist, die mindestens abschnittsweise zur freien Umgebung hin in einer Richtung mit Horizontalkomponente freiliegt, mit transparenten Abdeckmitteln (7) zur Abdeckung der freiliegenden Bereiche der längslaufenden Ausnehmung und mit einer in der Ausnehmung hinter den Abdeckmitteln vorgesehenen, sich über die Stufenkantenlänge erstreckenden Beleuchtungsvorrichtung (8, 9), dadurch gekennzeichnet, das die Oberfläche der Abdeckmittel (7) so angeordnet ist, daß mindestens einige Punkte dieser Oberfläche von dem Raum aus sichtbar sind, der über der Auftrittflächen-Horizontalebene gelegen ist und nach vorne treppab blickend von einer Vertikalebene durch die vordere Begrenzung der Auftrittfläche begrenzt ist.

2. Stufenkantenprofil nach Anspruch 1, dadurch gekennzeichnet, daß eine zwischen der längslaufenden Ausnehmung (6) und der Auftrittflächen-Horizontalebene befindliche Profilwand der Profilschiene (3) mit in Richtung der Stufenkante (2) nebeneinanderliegenden Ausnehmungen (13) oder Einschnitten (15) versehen ist, über welche die Abdeckmittel (7) von dem genannten Raum aus sichtbar sind.

3. Stufenkantenprofil nach Anspruch 2, dadurch gekennzeichnet, daß die längslaufende Ausnehmung von einer längslaufenden Bohrung (6) im Eckenbereich des winkelförmigen Querschnittes der Profilschiene (3) gebildet ist, in die ein im Querschnitt runder transparenter Hohlprofilstab (7) eingeschoben ist und daß in Radialebenen zur Bohrungsachse auf die Bohrung treffende Schrägeinschnitte (15) in Abständen längs der Profilschiene vorgesehen sind, welche die Oberfläche des transparenten Hohlprofilstabes (7) bereichsweise freilegen.

4. Stufenkantenprofil nach Anspruch 1, dadurch gekennzeichnet, daß die Abdeckmittel die Gestalt eines im Querschnitt etwa rechteckigen transparenten Hohlprofilstabes, insbesondere aus transparentem Kunststoff, haben, welcher in eine im Querschnitt entsprechend gestaltete, rechteckige Nut eingeschoben und durch längslaufende Profilleisten der Nutwände gesichert ist und daß die Nut eine Öffnungsrichtung mit Vertikalkomponente aufweist.

5. Stufenkantenprofil nach Anspruch 1, dadurch gekennzeichnet, daß die Abdeckmittel die Gestalt eines im Querschnitt runden oder ovalen Hohlprofilstabes (7) haben, der in seinem Inneren die Beleuchtungsvorrichtung aufweist und der in eine im Querschnitt entsprechend geformte Nut des Vertikalschenkels (5) der Profilschiene (3) eingeschoben ist, wobei die Nutöffnung unterhalb der Auftrittflächen-Horizontalebene gelegen ist und eine gegen die Horizontale geneigte Öffnungsebene aufweist.

6. Stufenkantenprofil nach Anspruch 4 oder 5, dadurch gekennzeichnet, daß die Oberfläche des transparenten Hohlprofilstabes (7) in ihrem freiliegenden Bereich mit einer längslaufenden Rippe oder Wölbung versehen ist.

7. Stufenkantenprofil nach einem der Ansprüche 1 bis 6, dadurch gekennzeichnet, daß die Beleuchtungsvorrichtung von einer Reihe im Abstand voneinander angeordneter, an Anschlußleitungen (8, 9) angeschlossener Miniaturlampen gebildet ist.

8. Stufenkantenprofil nach einem der Ansprüche 1 bis 7, dadurch gekennzeichnet, daß die Beleuchtungsvorrichtung von einer unter den Abdeckmitteln vorgesehenen bzw. in dem Hohlprofilstab befindlichen Leuchtstoffüllung gebildet ist.

## Claims

1. A lightable nosing bar assembly comprising a profiled rail (3) consisting of metal, plastic or another very hard and resistant material, said profiled rail (3) is adapted to be secured to a nose edge (2) of a step (1) of a stairway and is provided in a portion of its cross-section that is disposed below the level of the tread with a longitudinally extending recess (6), which at least in a section of its length is exposed toward the free environment in a direction having a horizontal component, also comprising transparent covering means (7) for covering the exposed portions of the longitudinally extending recess, and an illuminating device (8, 9), which is disposed in the recess behind the covering means and extends throughout the length of the nose edge, characterized in that the surface of said covering means (7) is so arranged that at least some points of said surface can be seen from the space which is disposed above the horizontal plane of the tread surface and which in a view in a downstairs direction is defined by a vertical plane which contains the forward boundary of the tread surface.

2. A nosing bar assembly according to claim 1, characterized in that the profiled rail (3) has a profiled wall which is disposed between the longitudinally extending recess (6) and the horizontal plane of the tread surface and said wall is provided with openings (13) or incisions (15), which are spaced apart along the nose edge (2) and through which the covering means (7) are visable from said space.

3. A nosing bar according to claim 2, characterized in that the longitudinally extending opening is formed by a longitudinally extending bore (6) in the corner portion of the angle-shaped profiled rail (3), said bore contains a slidably inserted, transparent profiled tubular bar (7), which is circular in cross-section, and said profiled metal rail has inclined incisions (15), which are spaced apart along the profiled metal rail and open into the bore and expose portions of the surface of the transparent profiled tubular bar (7).

4. A nosing bar assembly according to claim 1, characterized in that the covering means comprise a transparent profiled tubular bar, which is approximately rectangular in cross-section and preferably consists of transparent plastic and which has been slidably inserted into a rectangular groove and is held by longitudinally extending profiled ribs on the surfaces of the groove, and the groove conforms to the bar in cross-section and has an opening facing in a direction which has a vertical component.

5. A nosing bar assembly according to claim 1, characterized in that the covering means comprise a profiled tubular bar (7), which is circular or oval in cross-section and which contains in its interior the illuminating device and which has been slidably inserted into a groove, which is formed in the vertical flange (5) of the profiled rail (3) and conforms to the bar in cross-section, said groove having an opening which is disposed below the horizontal plane of the tread surface and extends in a plane which is inclined from the horizontal.

6. A nosing bar assembly according to claim 4, characterized in that the surface of the transparent profiled tubular bar (7) is provided in its exposed region with a longitudinally extending rib or curvature.

7. A nosing bar assembly according to claim 1, characterized in that the illuminating device comprises a series of spaced apart miniature lamps, which are connected to leads (8, 9).

8. A nosing bar assembly according to claim 1, characterized in that the illuminating device comprises fluorescent material, which is provided under the covering means or contained in the profiled tubular bar.

## Revendications

1. Profilé éclairant pour bord de marche, comportant un rail profilé (3) en métal, en matière plastique ou une autre matière particulièrement dure et résistante pouvant être fixé au bord (2) d'une marche d'escalier (1) et présentant un évidement longitudinal (6) dans une région de sa section transversale située sous le niveau du giron de la marche, lequel se trouve découvert au moins par tronçons en direction de l'environnement libre selon une orientation à composantes horizontales; un moyen de protection transparent (7) destiné à recouvrir les tronçons découverts de l'évidement longitudinal et un dispositif d'éclairage (8, 9) prévu dans l'évidement, derrière le moyen de protection transparent, s'étendant sur toute la longueur du bord de la marche,
caractérisé en ce Que
la surface du moyen de protection (7) est disposée de façon à ce que quelques points au moins de cette surface soient visibles depuis un point de l'espace situé au-dessus du plan horizontal formé par le giron de la marche et limité vers l'avant, vu en descendant l'escalier, par un plan vertical définissant le bord avant du giron de la marche.

2. Profilé pour bord de marche suivant la revendication 1,
caractérisé en ce qu'
une paroi du rail profilé (3) située entre l'évidement longitudinal (6) et le plan horizontal formé par le giron de la marche est pourvue d'ouvertures (13) ou d'encoches (15) situées les unes à côté des autres dans le sens du bord (2) de la marche (3), par lesquelles le moyen de protection transparent (7) est visible depuis ledit point de l'espace.

3. Profilé pour bord de marche suivant la revendication 2,
caractérisé en ce que
l'évidement longitudinal est formé par un orifice longitudinal (6) prévu dans la région de l'angle du rail profilé (3) de section transversale en forme d'équerre, dans lequel une barre profilée creuse transparente (7) de section transversale ronde se trouve insérée et
en ce que
des encoches biseautées (15) rencontrant l'orifice (6) dans des plans radiaux à l'axe dudit orifice (6) sont prévues à une certaine distance les unes des autres le long du rail profilé (3) et découvrent des tronçons de la surface de la barre profilée creuse transparente (7).

4. Profilé pour bord de marche suivant la revendication 1,
caractérisé en ce que
le moyen de protection (7) a la forme d'une barre profilée creuse transparente, en particulier en matière plastique transparente, de section transversale à peu près quadrangulaire, laquelle se trouve insérée dans une rainure de section transversale quadrangulaire correspondante et maintenue par des rebords profilés longitudinaux des parois de la rainure et
en ce que
la rainure présente une orientation d'ouverture à composantes verticales.

5. Profilé pour bord de marche suivant la revendication 1,
caractérisé en ce que
le moyen de protection a la forme d'une barre profilée creuse (7) de section transversale ronde ou ovale, laquelle renferme le dispositif d'éclairage et est insérée dans une rainure de section transversale correspondante de l'aile verticale (5) du rail profilé (3), l'ouverture de la rainure étant située sous le plan horizontal formé par le giron de la marche et présentant un plan d'ouverture incliné par rapport à l'horizontale.

6. Profilé pour bord de marche suivant la revendication 4 ou 5,
caractérisé en ce que
la surface de la barre profilée creuse transparente (7) présente une nervure ou une côte longitudinale dans sa partie découverte.

7. Profilé pour bord de marche suivant les revendications 1 à 6,
caractérisé en ce que
le dispositif d'éclairage est formé par une série de lampes miniatures disposées à une certaine distance les unes des autres et raccordées à des fils d'alimentation (8, 9).

8. Profilé pour bord de marche suivant une des revendications 1 à 7,
caractérisé en ce que
le dispositif d'éclairage est formé par une charge de substance luminescente prévue sous le moyen de protection et placée dans la barre profilée creuse.
